# EUROPÄISCHE PATENTSCHRIFT

(11) **EP 0 699 980 B1**
(45) Veröffentlichungstag und Bekanntmachung des Hinweises auf die Patenterteilung: **13.01.1999**
(21) Anmeldenummer: 94810492.2
(22) Anmeldetag: 29.08.1994
(51) Int. Cl.: G04D 3/00, G04B 45/00, G04B 19/10

(54) **Verfahren zur Herstellung eines Zifferblattes**
Method for manufacturing a dial
Procédé de fabrication d'un cadran

(43) Veröffentlichungstag der Anmeldung: 06.03.1996
(73) Patentinhaber: W. Blösch AG, CH-2540 Grenchen (CH)
(72) Erfinder: Blösch, Walter, CH-2540 Grenchen (CH)
(74) Vertreter: AMMANN PATENTANWAELTE AG BERN

(56) Entgegenhaltungen:
- CH-A- 401 767
- CH-A- 636 238
- CH-A- 646 571
- US-A- 3 785 143

## Beschreibung

Die vorliegende Erfindung bezieht sich auf ein Verfahren zur Herstellung eines Zifferblattes, Ringes oder Knopfes gemäss Oberbegriff von Patentanspruch 1, wobei insbesondere an ein Zifferblatt aus eingefärbter Keramik gedacht ist, auf dem Reliefzeichen aus Gold angebracht sind.

Das bekannte Anbringen nach dem Applike-Verfahren von Ziffern oder andere Reliefzeichen auf Zifferblätter aus Keramik oder natürlichem oder künstlichem Edelstein ist sehr aufwendig, indem an den Ziffern Füsschen vorgesehen sein müssen, die in Löcher im Zifferblatt eingesteckt werden, wobei das Bohren der Löcher in die spröden Zifferblätter im allgemeinen sehr aufwendig ist, siehe beispielsweise CH-A-305 167.

Die Herstellung eines Reliefdekors auf eine durchsichtige Unterlage ist aus der CH-A-657 742 des gleichen Anmelders bekannt, wobei unter anderem auch erwähnt wird, dass die Unterlage ein Zifferblatt aus Saphirglas sein kann. Bei allen in dieser Patentschrift aufgeführten Beispiele ist die Unterlage mit einer Reflexionsschicht versehen.

Bei der Anwendung solcher Techniken und insbesondere auch bei der Herstellung von Zifferblättern nach konventioneller Art ergeben sich ausserdem häufig ästhetische Probleme infolge geringem Kontrast zwischen Untergrund und dem Dekor.

Aus der CH-A-646 571 ist ferner ein Verfahren zum Verbinden eines Uhrenglases mit einem Gehäuseteil bekannt, worin auf das Glas eine Metallschicht aufgedampft und darauf eine zweite Schicht aufgalvanisiert wird, auf die ein Filet aufgebracht wird. Der unbedeckte Teil wird dann abgeäzt und das Glas mit der so entstandenen Rippe voran in eine Nut im Gehäuseteil eingelegt und eingegossen. Die Herstellung von Zeichen oder Verzierungen auf Zifferblätter, Ringe oder Knöpfe ist in der Schrift weder zitiert noch nahegelegt.

Die US-A-3 785 143 schliesslich beschreibt die Herstellung von Antireflexionsschichten auf Uhrengläser an den Stellen, an denen darunter Zeichen angebracht sind, um diese besser sichtbar zu machen.

Es ist von diesem Stand der Technik ausgehend Aufgabe der vorliegenden Erfindung, ein Verfahren zur Herstellung eines Zifferblattes, Ringes oder Knopfes mit einer Unterlage aus einem Keramik- oder Edelsteinplättchen anzugeben, das das aufwendige Bohren solcher Plättchen und Bestücken mit Ziffern mit Füsschen vermeidet und ausserdem ein verbessertes ästhetisches Aussehen bewirkt. Ein Verfahren, das diese Aufgabe löst, ist in Patentanspruch 1 definiert.

Die Erfindung wird im folgenden anhand einer einzigen, schematischen Figur näher erläutert, wobei links die Schichten vor und rechts nach dem Abätzen dargestellt sind.

Auf die Unterlage 1, die in vorliegendem Beispiel ein Plättchen aus einem nicht metallischen Material, z.B. Keramik oder natürlicher oder synthetisch hergestellter Edelstein, wird im Vakuum eine dünne Metallschicht 2 aufgedampft, beispielsweise aus Chrom oder Nickel, die die Oberfläche elektrisch leitend macht, so dass anschliessend eine Schicht galvanisch aufgetragen werden kann, wobei diese leitende Metallschicht für eine einwandfreie Haftung sorgt. Die galvanisch aufgetragene Schicht 3 besteht beispielsweise aus Gold mit einer Schichtdicke bis 20 µm.

Auf diese Goldschicht werden mit einem Abdecklack oder Fotolack die Ziffern und eventuell ein weiteres Dekor aufgedruckt bzw. belichtet und anschliessend wird mit einer geeigneten Lösung die nicht bedeckte Fläche abgeätzt. Da die Unterlage aus Keramik oder Edelstein besteht, ist die Möglichkeit gegeben, ausser Gold auch andere Metalle oder Edelmetalle aufzubringen, da solche Unterlagen von der Aetzflüssigkeit nicht angegriffen werden.

Anschliessend werden die herausgeätzten Zeichen 6 derart bearbeitet, d.h. poliert oder satiniert, dass die scharfen Kanten 4 abgerundet werden, wodurch der Reliefeffekt wesentlich erhöht wird. Schliesslich wird darauf eine optische Schicht 5 aufgedampft, in der Regel ein Antireflexbelag oder eine Interferenzschicht, um einen speziellen optischen Effekt zu erzielen. Dabei kann entweder das ganze Zifferblatt beschichtet werden, oder selektiv nur einzelne Stellen davon. Bei den Stellen stark verminderter Reflexion kann ein grosser Kontrast zwischen dem Untergrund und den aufgebrachten Zeichen erzielt werden, wodurch das Aussehen stark gewinnt.

Dieses Verfahren ist insbesondere dann vorteilhaft, falls eingefärbte Keramik verwendet wird, so dass es nun möglich ist, Zifferblätter in Farbkombination und Tönungen herzustellen, die vorher nur mittels Verwendung von Lacken möglich waren. So ist es beispielsweise möglich, weiss eingefärbte Keramik zu verwenden, auf die Goldzeichen angebracht sind; oder auch andere Farbkombinationen mit den unterschiedlichsten genannten Materialien, wobei die Plättchen in der Regel vor dem Aufdampfen der ersten Schicht poliert wurden. Wie eingangs erwähnt, bringt dieses Verfahren besondere Vorteile bei der Herstellung von hochwertigen Zifferblättern, lässt sich aber auch auf andere Schmuckstücke wie Ringe oder Knöpfe aus den erwähnten Materialien durchführen.

Als Material für die Herstellung der leitenden Metallisierungsschicht können ausser Chrom und Nickel noch andere Metalle, beispielsweise Kupfer, verwendet werden. Ausserdem sind auch andere Bearbeitungsvorgänge als polieren oder satinieren möglich, und es können noch weitere Beschriftungen oder dergleichen mittels Stempeln durchgeführt werden.

## Patentansprüche

1. Verfahren zur Herstellung eines Zifferblattes, Ringes oder Knopfes mit einer nichtmetallischen Unterlage, insbesondere Keramik, gekennzeichnet durch
- Aufdampfen einer Metallschicht
- Aufbringen einer Metall- oder Edelmetallschicht
- Aufbringen der Zeichen und gegebenenfalls eines weiteren Dekors als Abdeckschicht
- Abätzen der nicht abgedeckten Stellen
- Aufdampfen einer optischen Schicht, insbesondere eines Antireflexbelages, auf mindestens einen Teil der Oberfläche.

2. Verfahren zur Herstellung eines Zifferblattes nach Anspruch 1, dadurch gekennzeichnet, dass als Unterlage ein poliertes Plättchen aus eingefärbter Keramik, natürlichem oder künstlich hergestelltem Edelstein verwendet wird.

3. Verfahren nach Anspruch 1 oder 2, dadurch gekennzeichnet, dass als Edelmetallschicht Gold galvanisch aufgebracht wird.

4. Verfahren nach einem der Ansprüche 1 bis 3, dadurch gekennzeichnet, dass die Reliefzeichen und das Dekor nach ihrem Herausätzen bearbeitet, poliert oder satiniert werden.

## Claims

1. A method for the manufacture of a dial, a ring, or a button having a non-metallic support, more particularly of ceramic, characterised by:
- application of a metal layer by vapour-deposition
- application of a metal or precious metal layer
- application of the characters and possibly of another decoration in the form of a covering layer
- etching of the uncovered areas
- application by vapor-deposition of an optical coating, more particularly an antireflex coating, to at least a part of the surface.

2. Method for the manufacture of a dial according to claim 1, characterised in that a small polished plate of a coloured ceramic material or of a natural or artificial precious stone is used as a support.

3. Method according to claim 1 or 2, characterised in that the precious metal layer is an electroplated gold layer.

4. Method according to one of claims 1 to 3, characterised in that after being etched out, the relief characters and the decoration are treated, e.g. polished or satin-finished.

## Revendications

1. Procédé de fabrication d'un cadran, d'une bague ou d'un bouton munis d'un support non métallique, plus particulièrement en céramique, caractérisé par les étapes suivantes:
- application d'une couche de métal par vaporisation
- application d'une couche de métal ou de métal précieux
- application des symboles et éventuellement d'un autre décor sous forme d'une couche de recouvrement
- enlevage des régions non recouvertes
- application par vaporisation d'une couche optique, plus particulièrement d'une couche antireflet, sur au moins une partie de la surface.

2. Procédé de fabrication d'un cadran selon la revendication 1, caractérisé en ce que l'on utilise en tant que support une plaquette en matière céramique colorée ou en pierre précieuse naturelle ou artificielle.

3. Procédé selon la revendication 1 ou 2, caractérisé en ce que comme couche de métal précieux de l'or est appliqué par galvanisation.

4. Procédé selon l'une des revendications 1 à 3, caractérisé en ce qu'aprËs l'enlevage, les symboles en relief et le décor sont traités, par exemple polis ou satinés.
